# EUROPÄISCHE PATENTSCHRIFT

(11) **EP 0 545 886 B1**
(45) Veröffentlichungstag und Bekanntmachung des Hinweises auf die Patenterteilung: **15.05.1996**
(21) Anmeldenummer: 92890247.7
(22) Anmeldetag: 26.11.1992
(51) Int. Cl.: D21F 1/48, D21F 1/20

(54) **Verfahren und Vorrichtung zur Entwässerung von über Entwässerungselemente geführten siebbandgestützten Faser-Wasser-Suspensionen**
Method and device for draining a fibre suspension with a drainage element
Procédé et dispositif pour drainer une suspension fibreuse sur une bande de tamisage avec un dispositif de drainage

(30) Priorität: 02.12.1991 AT 2392/91
(43) Veröffentlichungstag der Anmeldung: 09.06.1993
(73) Patentinhaber: HAPA-Verwaltungs-Aktiengesellschaft, A-5400 Hallein (AT)
(72) Erfinder: Siller, Wilhelm, Dipl.-Ing., A-5412 Puch (AT); Haas, Roland, Dipl.-Ing., A-5020 Salzburg (AT)
(74) Vertreter: Collin, Hans, Dipl.-Ing. Dr.

(56) Entgegenhaltungen:
- EP-A- 0 241 439
- GB-A- 1 229 514
- SU-A- 874 820
- US-A- 3 598 694
- US-A- 4 123 322

## Beschreibung

Die Erfindung betrifft Verfahren zur Entwässerung, insbesondere Vorentwässerung, von über jeweils zumindest ein in Schwingungen versetzbares Entwässerungselement, vorzugsweise Foil, geführten siebbandgestützten Faser-Wasser-Suspensionen, insbesondere zur Papiererzeugung, und Vorrichtungen zur Durchführung dieser Verfahren.

Bekannte Verfahren bzw. Vorrichtungen zur Entwässerung von über Entwässerungselemente, vorzugsweise Foils, geführten siebbandgestützten Faser-Wasser-Suspensionen, verwenden als Entwässerungselemente insbesondere mehrere hintereinandergeschaltete Einzelentwässerungselemente bzw. -foils, Foilkästen, Kaskadefoils, Registerwalzen und Egoutteurs.

In den Fig. 1 und 2 der Zeichnung ist ein (solcher) Einzelentwässerungselement bzw. -foil veranschaulicht u.zw. in Fig. 1 der Querschnitt durch ein solches Entwässerungselement bzw. einen solchen Foil 1 sowie ein Teillängsschnitt durch das darüber geführte Siebband 2, durch das darüber bereits gebildete Vlies 3 sowie durch die noch vorhandene Faser-Wasser-Suspension 4. In der Regel sind mehrere solcher Entwässerungselemente bzw. Foils 1 - in der Bewegungsrichtung des Siebbandes (Pfeil 5!) gesehen - im Abstand voneinander hintereinandergeschaltet, wie beispielsweise die EP-A-0 241 439 erkennen läßt.

An den auseinanderlaufenden Seiten zwischen dem Entwässerungssieb und der Oberfläche des Entwässerungselements bzw. Foils baut sich durch die Siebgeschwindigkeit ein natürliches Vakuum auf. Hiedurch und infolge der Schwerkraft wird der Suspension Wasser entzogen und durch das Sieb an die Siebunterseite geführt.

An der Vorderkante des nächsten Entwässerungselements bzw. Foils wird dieses Wasser abgestreift. Durch die Abwärtsbewegung des Siebes über dem Entwässerungselement bzw. Foil, verursacht durch das Vakuum, welches sich im Spalt zwischen Entwässerungselement- bzw. Foilfläche und dem Sieb aufbaut, bzw. durch eine Vertikalbeschleunigung des Siebes nach oben nach dem Abbrechen der Vakuumzone an der Hinterkante werden an der Sieboberfläche Stoffturbulenzen erzeugt. Das entsprechende Druckprofil 6 bzw. die Druck- und Turbulenzentwicklung am Entwässerungselement bzw. Foil ist der Fig. 2 zu entnehmen.

Der oben erwähnte bekannte Foilkasten arbeitet nach dem selben Prinzip wie ein Einzelfoil. Er besteht aus einer engen Aneinanderreihung von schmalen Einzelfoils. Er führt durch die geringen Foilabstände zu einer Mikroturbulenz.

Der ebenfalls vorbekannte Kaskadefoil 7 nach den Fig. 3 und 4 hat eine ähnliche Funktion wie ein Einzelfoil. Dabei kann durch eine Folge von aktiven 8 und passiven Flächen 9 die Entwässerungsleistung gesteigert werden. Die aktiven Flächen sind geneigt, die passiven Flächen parallel zum Siebband angeordnet. Dabei wirkt sich die verringerte Tubulenzbildung nachteilig aus.

Die Fig. 5 zeigt einen Teil einer bekannten Registerwalze 10 mit dem Teil eines darüber geführten Siebbandes 11. Dabei erfolgt die maximale Saugung im Bereich 12. Das Ende der Saugung findet bei 13 statt. Eine solche Einrichtung wird nur bei langsam laufenden Papiermaschinen eingesetzt. Fig. 6 zeigt die auftretenden Druckprofile entlang der Registerwalze 10 zwischen der Walzenoberfläche und dem Sieb 11 bei unterschiedlichen Geschwindigkeiten (500, 1000, 1500, 2000, 2500 fpm [1 fpm = 0,3048 m/min]). Der Einsatz solcher Walzen ist durch die hohen Druck- und Vakuumimpulse bei höheren Papiermaschinen-Geschwindigkeiten begrenzt. Er führt zu Feinstoffauswaschungen.

All diesen vorbekannten Entwässerungsvorrichtungen bzw. Entwässerungselementen haftet der Nachteil an, daß die Faserverteilung unbefriedigend ist; dies gilt auch für die Ausbildung gemäß der EP-A-0 241 439 selbst dann, wenn der Abstand der Foil-Oberfläche zum Siebband hin verstellbar ist.

Ziel der Erfindung ist vor allem eine Verbesserung der Blattformation von hergestellten Papieren. Grundsätzlich versteht man unter Formation im Papierblatt die flächenmäßige Faserverteilung. Es geht erfindungsgemäß vornehmlich also darum, die Masse über die Fläche konstant zu verteilen. Durch Unregelmäßigkeiten im Rohstoff ergeben sich Unterschiede in der Netzwerkbildung. Da die Blattformation die Abbildung der Faserverteilung in der Suspension darstellt, muß durch geeignete Entwässerungselemente eine dosierte Turbulenz derart in die Suspension eingebracht werden, daß bis zur Faserimmobilität (= best. Feststoffgehalt) eine optimale Faserverteilung erreicht und erhalten bleibt. Damit soll eine möglichst optimale Papierqualität erreicht werden.

Dieses Ziel wird gemäß der Erfindung ausgehend von dem eingangs angegebenen Verfahren dadurch erreicht, daß zwecks Beeinflussung, insbesondere Vergleichmäßigung, der Faser-Verteilung bzw. der Turbulenzenergie, die siebbandgestützte Suspension bzw. Fasermaterialbahn zuerst über die gegen die Siebbandbewegung gerichtete feststehende Auflauf- bzw. Vorderkante des zumindest einen in Schwingungen versetzbaren Entwässerungselements, vorzugsweise Foils, und hierauf über eine der Materialbahn zugewandte, gegenüber dieser Kante bewegbare Fläche dieses Entwässerungselements geführt wird, während diese Fläche dieses Entwässerungselements wenigstens teilweise in Schwingungen, insbesondere Schwenkbewegungen, versetzt wird. Durch das so erreichte Schwingen des Entwässerungselementes bzw. Foils werden das Vakuum verändert und damit an der nächsten Entwässerungselement- bzw. Foilkante die Druckimpulse entsprechend der Schwingungsfrequenz beeinflußt, was eine Auflösung der Faser-Flocken ergibt.

An sich ist durch die SU-PS 874 820 bereits ein Foil bekannt geworden, der als Ganzer um eine Achse schwenkbar ist. Es fehlt also die erfindungsgemäße feststehende Auflaufkante. Bei der vorbekannten Ausbildung flattert bei Schwingungen die Anlaufkante und wird somit im Gegensatz zur Erfindung nicht satt vom Siebband angelaufen. Faserverteilung bzw. Turbulenz sind somit ungünstiger als gemäß der Erfindung, was sich auf die Blattformation der erzeugten Papiere sehr nachteilig auswirkt. Erfindungsgemäß lassen sich die vorteilhaften Effekte verstärken, wenn die Suspension bzw. Materialbahn über zumindest zwei im Abstand voneinander angeordnete Entwässerungselemente mit jeweils einer feststehenden Auflaufkante und einer gegenüber dieser Kante bewegbaren der Materialbahn zugewandten Fläche geführt wird. Eine günstige raumsparende Lösung ergibt sich, wenn erfindungsgemäß die siebbandgestützte Suspension bzw. Fasermaterialbahn nach Passieren der feststehenden Kanten bzw. deren Träger über unmittelbar daran anschließende bewegbare Flächen des zumindest einen Entwässerungselementes geführt wird.

Besonders günstige Resultate lassen sich bewerkstelligen, wenn die Frequenz und bzw. oder die Amplitude und bzw. oder die Quantität bzw. Stärke der Schwingungen der bewegbaren Flächen der Entwässerungselemente in Abhängigkeit von der Zwischen- bzw. Endqualität der entwässerten, insbesondere vorentwässerten, Fasermaterialbahn, mittels einer Regelung der auf diese bewegbaren Flächen wirkenden Schwingungserreger verändert werden. Dabei kann vorteilhaft die Frequenz der Schwingungen zwischen etwa 50 und 1000 Hz, insbesondere zwischen etwa 50 und 500 Hz, eingestellt werden. Für die Praxis ist es von Vorteil, wenn die Einstellung eines jeweils gewünschten Winkels zwiscnen dem Siebband und der diesem zugewandten Fläche des Entwässerungselements bzw. Foils bzw. einer Nullage der durch einen elektrischen Schwingungserzeuger erzeugten Schwingungen mittels einer Gleichspannungsüberlagerung erfolgt. Dabei kann, insbesondere gleichzeitig, die Fortbewegungsgeschwindigkeit der siebbandgestützten Faser-Wasser-Suspension bzw. des Siebbandes zwischen 100 und 2000 m/min eingeregelt werden. Die erfindungsgemäßen Effekte lassen sich verstärken, wenn nach Führung der siebbandgestützten Suspension über zumindest ein Entwässerungselement mit feststehender Auflaufkante und einer gegenüber dieser Kante bewegbaren Fläche jene hierauf über zumindest ein im Abstand von jenem Entwässerungselement angeordnetes fest gelagertes, d.h. nicht in Schwingungen versetzbares, Entwässerungselement geleitet wird.

Gemäß der Ausgestaltung der Erfindung ist bei Vorrichtungen bzw. Anlagen zur Durchführung eines der erfindungsgemäßen Verfahren mit zumindest einem in Schwingungen versetzbares Entwässerungselement, vorzugsweise Foil, und einem über das zumindest eine Entwässerungselement geführte Siebband, insbesondere zur Papiererzeugung, das zumindest eine, in Schwingungen versetzbare Entwässerungselement, vorzugsweise Foil, mit einer gegen die Siebbandbewegung gerichteten feststehenden Auflauf- bzw. Vorderkante ausgebildet und steht mit einer - in Bewegungsrichtung des Siebbandes gesehen - von diesem zurückversetzten, insbesondere allmählich zurückweichenden, Oberfläche im jeweils - in Bewegungsrichtung des Siebbandes gesehen - hinteren, gegenüber der Auflauf- bzw. Vorderkante beweglichen Ablaufteil unter der Wirkung mindestens eines Schwingungserregers bzw. -erzeugers. Zur praktischen Ausführung ist zweckmäßig das zumindest eine Entwässerungselement, vorzugsweise Foil, mit einem elektrischen Schwingungserreger bzw. -erzeuger verbunden, der vorteilhaft einen Elektromagneten mit einer Schwingspule aufweist. Es sind auch Ausbildungen im Rahmen der Erfindung denkbar, bei denen die Entwässerungselemente, vorzugsweise Foils, mit einem mechanischen Schwingungserreger bzw. -erzeuger, vorteilhaft einer Nockenwelle oder mit einem hydraulischen bzw. pneumatischen Druckzylinder, in Verbindung stehen.

Durcn die Ansteuerung mehrerer Antriebselemente eines Schwingfoils über seine Gesamtlänge besteht kaum die Gefahr der Eigenschwingung im Träger.

Der Betrieb der erfindungsgemäßen Vorrichtung bzw. Anlage kann besonders günstig gestaltet bzw. automatisiert werden, wenn zwecks Einstellung der Turbulenzenergie an der Oberfläche des Siebes der Schwingungserreger bzw. -erzeuger und gegebenenfalls der Siebband-Antrieb sowie gegebenenfalls die Suspensions-Zuführung mit einer Regelung bzw. einem Regelkreis zur Veränderung der Amplitude und der Frequenz der Bewegung des Ablaufteils in Verbindung stehen, in die bzw. in den eine Sollwertsvorgabe in Form einer Spannungsregelung des Schwingungserregers eingegeben ist und die mit einer Online-Formationsmessung, insbesondere der End- und bzw. oder der Zwischenqualität der Fasermaterialbahn, verbunden ist.

Für den praktischen Betrieb ist es besonders vorteilhaft, wenn gemäß der weiteren Ausgestaltung der Erfindung die Frequenz und bzw. oder die Amplitude und bzw. oder die Quantität bzw. Stärke der Schwingungen des Schwingungserzeugers bzw. -erregers in Abhängigkeit von der gemessenen Zwischen- bzw. Endqualität der entwässerten, insbesondere vorentwässerten. Fasermaterialbahn mittels Spannungsregelung des Schwingungserzeugers steuerbar sind. Zu beiden können erfindungsgemäß bei Vorrichtungen bzw. Anlagen mit mehreren Entwässerungselemente bzw. Foils diese zwecks Erzeugung einer Überlagerungsfrequenz der Bewegungen der Ablaufteile elektrisch verbunden sowie an die Regelung bzw. den Regelkreis angeschlossen werden.

Eine weitere vorteilhafte praktische erfindungsgemäße Lösung ist dadurch gekennzeichnet, daß die feststehende Auflaufkante des zumindest einen Entwässerungselements, vorzugsweise des Foils, an einem kompakten Auflaufteil fest montiert bzw. gelagert ist, der an seiner Ablaufseite über eine Brücke elastisch mit einem unabhängig vom Träger des Entwässerungselements beweglichen bzw. schwenkbaren Ablaufteil in Verbindung steht.

Dabei kann erfindungsgemäß die dem Siebband zugewandte Oberfläche des zumindest einen Entwässerungselements von der Auflaufkante bis zum Ablaufteil bzw. zu dessen Ablaufkante stetig verlaufen was eine besonders gute Führung ergibt.

Zwecks Veränderung der Papierqualität bzw. der Betriebsbedingungen kann es erfindungsgemäß günstig sein, wenn das zumindest eine Entwässerungselement bzw. der Foil bei feststehender Auflauf- bzw. Vorderkante in Richtung des Siebbandes verschiebbar ist oder im Betrieb des waagrecht geführten Trums des Siebbandes das zumindest eine Entwässerungselement bzw. der Foil vertikal verstellbar ist oder das gesamte zumindest eine Entwässerungselement bzw. der Foil zwecks Verstellung des Winkels zwischen dem Siebband und der diesem zugewandten Fläche des Entwässerungselements bzw. Foils bei feststehender Auflauf- bzw. Vorderkante verschwenkbar ist. In der Foilvorderkante kann eine Verschleißleiste, insbesondere Keramikleiste, eingesetzt sein.

Die vorteilhaften Wirkungen der erfindungsgemäßen Vorrichtung werden besonders eklatant, wenn - in Bewegungsrichtung des Siebbandes gesehen - im Abstand hinter dem zumindest einem Entwässerungselement mit feststehender Auflaufkante und mit einer gegenüber dieser Kante bewegbaren Fläche zumindest ein fest gelagertes, d.h. nicht in Schwingungen versetzbares, Entwässerungselement angeordnet ist.

Zum vorbekannten Stand der Technik sind im vorliegenden Zusammenhang noch Egoutteure zu erwähnen: Ein Egoutteur ist ein mit einem feinen Metallgewebe bespannter Zylinder, der von oben in das Faservlies eintaucht. Es kommt zu einem Wiederaufschwemmen des schon teilweise fixierten Vlieses. Dessen Einsatz ist bei höneren Flächengewichten von z.B. ab 115 g/m vorgesehen. Es handelt sich um kein eigentliches Entwässerungselement.

Ferner sind gezahnte Walzen bekannt, welche angetrieben sind und von unten in das Sieb eintauchen. Durch die Drehzahl und Zähnezahl ergibt sich eine bestimmte Frequenz, mit der Druckimpulse in die Suspension eingebracht werden können. Es Handelt sich dabei nicht um ein Entwässerungselement; eine solche Walze stellt aber eine Möglichkeit dar, um Energie in die Suspension bzw. das Vlies einzutragen. Vor allem gelingt es damit nicht, die notwendige Turbulenzenergie bei ungestörter Entwässerung wie gemäß der Erfindung zu regeln, vor allem deshalb, weil das Vakuum nicht in entsprechender Weise gestaltet werden kann.

An Hand der Fig. 7 bis 9 wird die Erfindung im folgenden beispielsweise erläutert.

Dabei zeigt Fig. 7 eine schematische Darstellung einer Vorrichtung bzw. Anlage nach der Erfindung in Seitenansicht, die Fig. 8 ein erfindungsgemäßes Entwässerungselement bzw. einen erfindungsgemäßen Foil in Stirnansicht, Fig. 9 in Seitenansicht, letztere mit einem Siebbandteil im fraglichen Bereich.

Gemäß Fig. 7 weist die Entwässerungs-, insbesondere Vorentwässerungspartie ein mittels Walzen bzw. Rollen auf einem Maschinengestell gelagertes, angetriebenes (siehe Pfeil 5) Siebband 2 auf. Nebst dem Stoffauflauf 15 sind ein Siebtisch 16, Foils 1, eine Registerwalze 10, ein Kaskadenfoil 7, Foilkästen 17, Naßsauger 18, ein Egoutteur 19 und Flachsauger 20 ersichtlich.

Die Fig. 8 und 9 zeigen nun beispielsweise einen der erfindungsgemäß ausgestalteten Foils 1. Der dem Siebband 2 zugewandte Teil 21 des Foils weist einen kompakten Auflaufteil 22 auf, dessen Auflaufkante 23 gegen die Siebbandbewegung (Pfeil 5!) gerichtet ist. Der Teil 24 des Foils ist mit dem kompakten Teil 22 über eine dünn gestaltete Brücke 25 verbunden, so daß eine (elastische) Bewegung des Teils 24 gegenüber dem Teil 22 möglich ist. Für eine hohe Abriebfestigkeit kann in der Foilvorderkante eine Keramikleiste 23' eingearbeitet werden. Die elastische Foilfläche bleibt damit erhalten. Der Teil 24 steht mit einem elektrischen Schwingungserzeuger in Verbindung, der aus einem Elektromagneten und Schwingspulen aufgebaut ist. Die Spulen sind mit 26 bezeichnet und der Antrieb für den Teil 24 mit 27; die Verbindung besteht aus der Hülse 28, der Scheibe 29 und dem Wellengelenk 30. Zwecks Einstellung der Nullage ist eine Einstellschraube 30a zwischen dem Wellengelenk 30 und einer Einstellplatte 31 in dieser Verbindung vorgesehen. Die Gesamtanordnung des Foils mit dessen Antrieb ist auf einem Einschubkasten 33 angeordnet. Die Lagerung des Kompaktteils 22 auf dem Einschubkasten 33 erfolgt vermittels der Halteleiste 34, der Senkschraube 35 und der stabilen Träger bzw. Schienen 36,37. Zwischen Ablaufteil 24 und Schwingungsantrieb ist die Einstellplatte 31 vorgesehen.

Die Funktion der Siebpartie erfolgt in folgender Weise: Aus dem Stoffauflauf 15 strömt die Fasersuspension annähernd mit Siebgeschwindigkeit auf die Maschine. Der Stoffstrahl (mit etwa 0,5 - 1 % Feststoffgehalt, bei dieser Maschine) trifft gleichmäßig über die gesamte Maschinenbreite am Siebtisch 16 auf und wird durch das Entwässerungssieb 2 über die Siebpartie transportiert. Durch die eingebauten Entwässerungselemente steigt der Feststoffgehalt bis zum Ende der Siebpartie auf etwa 13 - 15 % an; danach erfolgt die Abnahme in die Pressenpartie. Der Haupteinsatzbereich des erfindungsgemäßen Schwingfoils 1 liegt vorteilhaft etwa im ersten Drittel der Siebpartie (abhängig vom gefahrenen Flächengewicht). Die Formation ist über Turbulenz nur bis etwa 1,5 % Feststoffgehalt beeinflußbar.

Zusammenfassend ist zu unterstreichen: Grundgedanke beim Einsatz des erfindungsgemäßen Schwingfoils 1 ist die einfache Regelbarkeit der notwendigen Turbulenzenergie bei ungestörter Entwässerung. Der Foil, der an seiner Vorderkante 23 fest montiert ist, wird an der Ablaufseite 24 über den Erreger in Schwingungen versetzt. Durch das Schwingen der Foilhinterkante wird ein schwankendes Vakuum ausgebildet (veränderter Foilwinkel). Die mit dieser Schwingungsfrequenz erzeugten Vakuumschwankungen ziehen eine unterschiedliche Wassermenge an die Siebunterseite. Daraus resultieren an der folgenden Foilkante Druckimpulse mit eben dieser Frequenz. Gleichzeitig wird auch das Sieb - infolge des gebildeten Vakuums - über dem Foil abgelenkt und führt damit zu Turbulenzen an der Sieboberfläche. Durch eine relativ geringe Energie, die senkrecht zur Hauptbewegungsrichtung des Siebbandes bzw. der Materialbahn eingebracht wird, kann Strömungsenergie der Stoffsuspension in Turbulenz umgewandelt werden. Aus Vorversuchen mit einem Lautsprecher ergab sich zur Flockenauflösung ein optimaler Frequenzbereich von etwa 50 - 500 Hz. Im vorliegenden Fall kann - wegen der einfachen Steuerung durch einen Elektromagneten und eine Schwingspule angeregt - durch Veränderung der Spannung die Amplitude und damit die Bewegung der Ablaufkante (Teil 24) beeinflußt werden. Steuerbar ist auch die Frequenz des Einzelfoils 1 sowie durch eine Zusammenschaltung mehrerer Schwingfoils eine Überlagerungsfrequenz. Im Ausbaustadium kann über eine Online-Formationsmessung ein Regelkreis aufgebaut werden, durch welchen alle gefahrenen Flächengewichtsbereiche mittels Sollwertvorgaben optimiert werden können. Hiedurch können lange Foileinstellzeiten bei Flächengewichtswechsel eingespart werden. Die bekannten statischen Entwässerungselemente arbeiten nur in einem kleinen Bereich optimal (Flächengewicht, Geschwindigkeit) und können nur unter relativ großem Aufwand nachgestellt werden. Der Vorteil gegenüber den vorbekannten Entwässerungselementen liegt in der stufenlos einstellbaren Turbulenzenergie in jedem Bereich der Siebpartie bei gleicher Entwässerungsleistung, da praktisch die gesamte Siebpartie durch Schwingfoils bestückt werden kann. Eine an einem einzigen Foil nach der Erfindung angelegte Schwingungsfrequenz ist physikalisch mit einer Ausführung mit mehreren statischen Foils vergleichbar, wenn man die Qualität des Produkts gleich erhalten will. Eine hohe Frequenz an einem einzigen Foil nach der Erfindung würde dabei vielen Foilkanten gemäß dem Stand der Technik in kurzen Abständen und erfindungsgemäß eine niedere Frequenz an einem einzigen Foil wenigen Foils gemäß dem Stand der Technik in großen Abständen voneinander entsprechen. Dies ergibt die Möglichkeit, eine Siebpartie mit Hilfe einer veränderbaren Frequenz gemäß der Erfindung scheinbar in ihrer Geometrie so zu variieren, daß bei etwa gleichbleibendem Entwässerungseffekt die Qualität des Produkts verbessert wird. Die Schwingungserzeugung kann auch mechanisch z.B. durch eine Nockenwelle oder hydraulisch bzw. pneumatisch durch Druckzylinder erfolgen.

## Patentansprüche

1. Verfahren zur Entwässerung von über jeweils zumindest ein in Schwingungen versetzbares Entwässerungselement (1) geführten siebbandgestützten (2) Faser-Wasser-Suspensionen (3), insbesondere zur Papiererzeugung, dadurch gekennzeichnet, daß zwecks Beeinflussung der Faser-Verteilung bzw. der Turbulenzenergie die siebbandgestützte Suspension zuerst über die gegen die Siebbandbewegung (5) gerichtete feststehende Auflaufkante (23) des zumindest einen in Schwingungen versetzbaren Entwässerungselements (1) und hierauf über eine der Materialbahn zugewandte, gegenüber dieser Kante (23) bewegbare Fläche dieses Entwässerungselements (1) geführt wird, während diese Fläche dieses Entwässerungselements (1) wenigstens teilweise in Schwingungen, insbesondere Schwenkbewegungen, versetzt wird.

2. Verfahren nach Anspruch 1, dadurch gekennzeichnet, daß die Suspension über zumindest zwei im Abstand voneinander angeordnete Entwässerungselemente (1) mit jeweils einer feststehenden Auflaufkante (23) und einer gegenüber dieser Kante bewegbaren der Materialbahn zugewandten Fläche geführt wird.

3. Verfahren nach Anspruch 1, dadurch gekennzeichnet, daß die siebbandgestützte Suspension nach Passieren der feststehenden Kante (23) bzw. deren Träger über unmittelbar daran anschließende bewegbare Fläche des zumindest einen Entwässerungselements (1) geführt wird.

4. Verfahren nach einem der Ansprüche 1 bis 3, mit mehreren Entwässerungselementen, dadurch gekennzeichnet, daß die Frequenz und bzw. oder die Amplitude und bzw. oder die Quantität bzw. Stärke der Schwingungen der bewegbaren Flächen der Entwässerungselemente (1) in Abhängigkeit von der Zwischen- bzw. Endqualität der entwässerten Fasermaterialbahn mittels einer Regelung der auf diese bewegbaren Flächen wirkenden Schwingungserreger (26,27) verändert werden.

5. Verfahren nach einem der Ansprüche 1 bis 4, dadurch gekennzeichnet, daß die Frequenz der Schwingungen zwischen 50 und 1000 Hz, insbesondere zwischen 50 und 500 Hz, eingestellt wird.

6. Verfahren nach einem der Ansprüche 1 bis 5, dadurch gekennzeichnet, daß die Einstellung eines jeweils gewünschten Winkels zwischen dem Siebband (2) und der diesem zugewandten Fläche des Entwässerungselements (1) bzw. einer Nullage der durch einen elektrischen Schwingungserzeuger erzeugten Schwingungen mittels einer Gleichspannungsüberlagerung erfolgt.

7. Verfahren nach einem der Ansprüche 1 bis 6, dadurch gekennzeichnet, daß die Fortbewegungsgeschwindigkeit der siebbandgestützten Faser-Wasser-Suspension bzw. des Siebbandes zwischen 100 und 2000 m/min eingeregelt wird.

8. Verfahren nach einem der Ansprüche 1 bis 7, dadurch gekennzeichnet, daß nach Führung der siebbandgestützten Suspension über zumindest ein Entwässerungselement (1) mit feststehender Auflaufkante (23) und einer gegenüber dieser Kante bewegbaren Fläche jene hierauf über zumindest ein im Abstand von jenem Entwässerungselement angeordnetes fest gelagertes, d.h. nicht in Schwingungen versetzbares, Entwässerungselement (17,7,10) geleitet wird.

9. Vorrichtung zur Durchführung eines der Verfahren nach einem der Ansprüche 1 bis 8 mit zumindest einem in Schwingungen versetzbares Entwässerungselement (1) und einem über das zumindest eine Entwäserungselement geführten Siebband, insbesondere zur Papiererzeugung, dadurch gekennzeichnet, daß das zumindest eine in Schwingungen versetzbare Entwässerungselement (1) mit einer gegen die Siebbandbewegung (5) gerichteten feststehenden Auflaufkante (23) ausgebildet ist und mit einer - in Bewegungsrichtung des Siebbandes (2) gesehen - von diesem zurückversetzten, insbesondere allmählich zurückweichenden, Oberfläche im jeweils - in Bewegungsrichtung des Siebbandes (2) gesehen - hinteren, gegenüber der Auflaufkante (23) beweglichen Ablaufteil (24) unter der Wirkung mindestens eines Schwingungserzeugers (26,27) steht.

10. Vorrichtung nach Anspruch 9, dadurch gekennzeichnet, daß das zumindest eine Entwässerungselement (1) mit einem elektrischen Schwingungserzeuger (26,27) verbunden ist, der insbesondere einen Elektromagneten mit einer Schwingspule (26) aufweist.

11. Vorrichtung nach Anspruch 9, dadurch gekennzeichnet, daß das zumindest eine Entwässerungselement (1) mit einem mechanischen Schwingungserzeuger, insbesondere einer Nockenwelle oder mit einem hydraulischen bzw. pneumatischen Druckzylinder, in Verbindung steht.

12. Vorrichtung nach Anspruch 10, dadurch gekennzeichnet, daß zwecks Einstellung der Turbulenzenergie an der Oberfläche des Siebes (2) der Schwingungserzeuger (26,27) und gegebenenfalls der Siebband-Antrieb sowie gegebenenfalls die Suspensions-Zuführung (15) mit einer Regelung zur Veränderung der Amplitude und der Frequenz der Bewegung des Ablaufteils (24) in Verbindung stehen, in die eine Sollwertsvorgabe in Form einer Spannungsregelung des Schwingungserzeugers eingegeben ist und die mit einer Online-Formationsmessung, insbesondere der End- und bzw. oder der Zwischenqualität der Fasermaterialbahn, verbunden ist.

13. Vorrichtung nach der Anspruch 10, dadurch gekennzeichnet, daß die Frequenz und bzw. oder die Amplitude und bzw. oder die Quantität bzw. Stärke der Schwingungen des Schwingungserzeugers (26,27) in Abhängigkeit von der gemessenen Zwischen- bzw. Endqualität der entwässerten Fasermaterialbahn mittels Spannungsregelung des Schwingungserzeugers steuerbar sind.

14. Vorrichtung nach Anspruch 12 oder 13, mit mehreren Entwässerungselementen, dadurch gekennzeichnet, daß die Entwässerungselemente (1) zwecks Erzeugung einer Überlagerungsfrequenz der Bewegungen der Ablaufteile (24) elektrisch verbunden sowie an die Regelung angeschlossen sind.

15. Vorrichtung nach einem der Ansprüche 9 bis 14, dadurch gekennzeichnet, daß die feststehende Auflaufkante (23) des zumindest einen Entwässerungselements (1) an einem kompakten Auflaufteil (22) fest montiert ist, der an seiner Ablaufseite über eine Brücke (25) elastisch mit einem unabhängig vom Träger (36,37) des Entwässerungselements (1) beweglichen bzw. schwenkbaren Ablaufteil (24) in Verbindung steht.

16. Vorrichtung nach einem der Ansprüche 9 bis 14, dadurch gekennzeichnet, daß die dem Siebband (2) zugewandte Oberfläche des zumindest einen Entwässerungselements (1) von der Auflaufkante (23) bis zum Ablaufteil (24) bzw. zu dessen Ablaufkante stetig verläuft.

17. Vorrichtung nach einem der Ansprüche 9 bis 15, dadurch gekennzeichnet, daß das zumindest eine Entwässerungselement (1) bei feststehender Auflaufkante (23) in Richtung des Siebbandes (2) verschiebbar ist.

18. Vorrichtung nach Anspruch 17, dadurch gekennzeichnet, daß im Bereich des waagrecht geführten Trums des Siebbandes (2) das zumindest eine Entwasserungselement (1) vertikal verstellbar ist.

19. Vorrichtung nach Anspruch 17, dadurch gekennzeichnet, daß das gesamte zumindest eine Entwässerungselement (1) zwecks Verstellung des Winkels zwischen dem Siebband (2) und der diesem zugewandten Fläche des Entwässerungselements (1) bei feststehender Auflaufkante (23) verschwenkbar ist.

20. Vorrichtung nach einem der Ansprüche 9 bis 19, dadurch gekennzeichnet, daß - in Bewegungsrichtung des Siebbandes (2) gesehen - im Abstand hinter dem zumindest einem Entwässerungselement (1) mit feststehender Auflaufkante (23) und mit einer gegenüber dieser Kante bewegbaren Fläche zumindest ein fest gelagertes, d.h. nicht in Schwingungen versetzbares, Entwässerungselement (17,7,10) angeordnet ist.

## Claims

1. A process for draining fiber-water suspensions (3) supported by a screen or filter belt (2) and passed via at least one drainage element (1) capable of being vibrated, particularly for paper making, characterized in that, for the purpose of influencing the distribution of fibers and/or the energy of turbulence, the screen belt-supported suspension is first passed across the stationary leading or supply edge (23) of the at least one drainage element (1) capable of being vibrated, which edge is directed against the screen belt movement (5), and which suspension is then passed across a surface of said drainage element (1) directed towards the material web and movable relative to said edge (23), while said surface of said drainage element (1) is at least partly vibrated, particularly pivoted.

2. A process according to claim 1, wherein the suspension is passed via at least two drainage elements (1) spaced apart from each other, each of them having one stationary leading or supply edge (23) and one surface directed towards the material web and movable relative to said edge.

3. A process according to claim 1, wherein the screen belt-supported suspension having passed the stationary edge (23) or its supports is passed across a contiguous movable surface of the at least one drainage element (1).

4. A process according to any of the claims 1 to 3, comprising a plurality of drainage elements, wherein the frequency and/or amplitude and/or quantity or intensity, respectively, of the vibrations of the movable surfaces of the drainage elements (1) are modified in accordance with the intermediate and/or final quality of the drained fiber material web by means of controlling the vibrators (26, 27) acting on said movable surfaces.

5. A process according to any one of claims 1 to 4, wherein the frequency of vibrations is set between 50 and 1000 Hz, particularly between 50 and 500 Hz.

6. A process according to any one of claims 1 to 5, wherein adjusting a desired respective angle between the screen belt (2) and the surface of the drainage element (1) directed towards said screen belt or adjusting a zero position of the vibrations generated by an electrical vibrator is effected by means of DC voltage superimposition.

7. A process according to any one of claims 1 to 6, wherein the velocity of the screen belt-supported fiber-water suspension and/or of the screen belt is set between 100 and 2000 m/min.

8. A process according to any one of claims 1 to 7, wherein, after passing the screen belt-supported fiber-water suspension via the at least one drainage element (1) having a stationary leading or supply edge (23) and a surface movable relative to said edge, the suspension is then passed via a drainage element (17, 7, 10) which is spaced apart from said drainage element and is stationary, i.e. not capable of being vibrated.

9. A device for carrying out one of the processes according to any one of claims 1 to 8, comprising at least one drainage element (1) capable of being vibrated and a screen belt being passed across the at least one drainage element, particularly for paper making, characterized in that the at least one drainage element (1) capable of being vibrated has a stationary leading or supply edge (23) directed against the screen belt movement (5) and, with a surface which - as seen in the moving direction of the screen belt (2) - is positioned behind the screen belt (2), particularly gradually receding therefrom, is acted on by at least one vibrator (26, 27) in the - as seen in the moving direction of the screen belt (2) - rear discharge element (24) movable relative to the leading or supply edge (23).

10. A device according to claim 9, wherein the at least one drainage element (1) is connected to an electrical vibrator (26, 27) which particularly is provided with an electromagnet comprising an oscillation coil (26).

11. A device according to claim 9, wherein the at least one drainage element (1) is connected to a mechanical vibrator, particularly a camshaft, or to a hydraulic or pneumatic pressure cylinder.

12. A device according to claim 10, wherein, for the purpose of adjusting the energy of turbulence on the surface of the screen (2), the vibrator (26, 27) and optionally the screen belt drive as well as optionally the suspension supply (15) are connected to a controlling means for modifying the amplitude and frequency of the movement of the discharge element (24), said controlling means being fed with a reference input in the form of a desired voltage input of the vibrator and being connected to an online lookthrough measuring device, particularly of the final and/or intermediate quality of the fiber material web.

13. A device according to claim 10, wherein the frequency and/or amplitude and/or quantity or intensity, respectively, of the vibrations generated by the vibrator (26, 27) are controllable depending on the measured intermediate and/or final quality of the drained fiber material web by controlling the voltage input of the vibrator.

14. A device according to claim 12 or 13, comprising a plurality of drainage elements, wherein said drainage elements (1) are electrically connected and are connected to the controlling means, in order to generate a heterodyne frequency of the movements of the discharge elements (24).

15. A device according to any one of claims 9 to 14, wherein the stationary leading or supply edge (23) of the at least one drainage element (1) is firmly mounted onto a compact supply element (22) which, on its discharge side, is elastically connected via a bridge (25) to a discharge element (24) movable or pivotable independently from the support (36, 37) of the drainage element (1).

16. A device according to any one of claims 9 to 14, wherein the surface of the at least one drainage element (1) directed towards the screen belt (2) runs steadily from the leading or supply edge (23) to the discharge element (24) or its discharge edge, respectively.

17. A device according to any one of claims 9 to 15, wherein the at least one drainage element (1) is displaceable in the direction of the screen belt (2), with the leading or supply edge (23) being stationary.

18. A device according to claim 17, wherein, in the area of the horizontally guided trum or portion, respectively, of the screen belt (2), the at least one drainage element (1) is vertically adjustable.

19. A device according to claim 17, wherein, for the purpose of adjusting the angle between the screen belt (2) and the surface of the drainage element (1) directed towards said screen belt, the entire at least one drainage element (1) is pivotable, with the leading or supply edge (23) being stationary.

20. A device according to any one of claims 9 to 19, wherein - as seen in the moving direction of the screen belt (2) - at least one drainage element (17, 7, 10) which is stationary, i.e. not capable of being vibrated, is disposed in spaced relationship behind the at least one drainage element (1) having a stationary leading or supply edge (23) and a surface movable relative to said edge.

## Revendications

1. Procédé pour drainer des suspensions (3) en eau et fibres soutenues par une bande de tamisage ou filtration (2) et conduites à travers au moins un élément de drainage (1) capable d'être vibré, particulièrement utilisable pour la production de papier, caractérisé en ce que la suspension soutenue par une bande de tamisage, afin d'influencer la distribution des fibres ou l'énergie de turbulence, est conduite premièrement à travers l'arête fixe d'entrée (23) de l'élément de drainage capable d'être vibré, l'arête étant orientée contre le mouvement (5) de la bande de tamisage, et ensuite à travers une surface de l'élément de drainage (1) orientée vers la nappe de matière et mobile par rapport à cette arête (23) de cet élément de drainage (1), pendant que, au moins en partie, la surface de l'élément de drainage (1) est mise en vibration, particulièrement en mouvement pivotant.

2. Procédé selon la revendication 1, caractérisé en ce que la suspension est conduite à travers au moins deux éléments de drainage (1) disposés à une distance entre l'un et l'autre, chaque élément comprenant une arête fixe d'entrée (23) et une surface mobile par rapport à l'arête orientée vers la nappe de matière.

3. Procédé selon la revendication 1, caractérisé en ce que la suspension soutenue par une bande de tamisage, après avoir passée l'arête fixe (23) ou leurs supports, respectivement, est conduite à travers la surface mobile directement avoisinante l'élément de drainage (1) au nombre d'au moins un.

4. Procédé selon une des revendications 1 à 3, comprenant plusieurs éléments des drainage, caractérisé en ce que la fréquence et/ou l'amplitude et/ou la quantité ou l'intensité des vibrations des surfaces mobiles des éléments de drainage (1) sont modifiées selon la qualité intermédiaire et/ou finale de la nappe de matière drainée au moyen d'un réglage des générateurs de vibrations (26, 27) agissant sur ces surfaces mobiles.

5. Procédé selon une des revendications 1 à 4, caractérisé en ce que la fréquence des vibrations est ajustée entre 50 et 1000 Hz, particulièrement entre 50 et 500 Hz.

6. Procédé selon une des revendications 1 à 5, caractérisé en ce que l'ajustage de l'angle désiré entre la bande de tamisage (2) et la surface de l'élement de drainage (1) orientée vers celle-ci ou l'ajustage d'une position zéro des vibrations produites par un générateur de vibrations éléctrique s'effectue au moyen d'une superposition de tension continue.

7. Procédé selon une des revendications 1 à 6, caractérisé en ce que la vitesse de la suspension en eau et fibres soutenue par une bande de tamisage et/ou la vitesse de celle-ci sont ajustées entre 100 et 2000 m/min.

8. Procédé selon une des revendications 1 à 7, caractérisé en ce que la suspension soutenue par la bande de tamisage, après être guidée à travers un élément de drainage (1) disposant d'une arête fixe d'entrée (23) et d'une surface mobile par rapport à l'arête, est ensuite conduite à travers un élément de drainage (17, 7, 10) stationaire, c'est à dire incapable d'être vibré, se trouvant à une distance de cet élément de drainage (1).

9. Dispositif pour effectuer un des procédés selon une des revendications 1 à 8, comprenant au moins un élément de drainage (1) capable d'être vibré et une bande de tamisage conduite à travers l'élément de drainage au nombre d'au moins un, particulièrement utilisable pour la production de papier, caractérisé en ce que l'élément de drainage (1) au nombre d'au moins un capable d'être vibré dispose d'une arête fixe d'entrée (23) orientée contre le mouvement (5) de la bande de tamisage et qu'une surface de cet élément qui - vu en direction de mouvement de la bande de tamisage (2) - est disposée, et particulièrement recule graduellement derrière celle-ci, et qui est située dans la partie de décharge (24) mobile par rapport à l'arête d'entrée (23) disposée - vu en direction de mouvement de la bande de tamisage - dans une position d'arrière, est sous l'influence d'au moins un générateur de vibrations (26, 27).

10. Dispositif selon la revendication 9, caractérisé en ce que l'élément de drainage (1) au nombre d'au moins un est connecté à un générateur de vibrations (26, 27) éléctrique qui comprend en particulier un électro-aimant avec une self oscillatrice (26).

11. Dispositif selon la revendication 9, caractérisé en ce que l'élément de drainage (1) au nombre d'au moins un est relié à un générateur de vibrations méchanique, en particulier un arbre à cames ou un vérin pneumatique ou hydraulique.

12. Dispositif selon la revendication 10, caractérisé en ce que le générateur de vibrations (26, 27) et éventuellement la commande de la bande de tamisage ainsi que éventuellement l'alimentation (15) de la suspension sont reliés, afin d'ajuster l'énergie de turbulence à la surface du tamisage (2), à un réglage pour la modification de l'amplitude et la fréquence du mouvement de la partie de décharge (24), le réglage recevant une valeur de consigne en forme de réglage de tension du générateur de vibrations et étant connecté à une mesure d'épair en ligne, particulièrement concernant la qualité intermédiaire et/ou finale de la nappe de matière fibreuse.

13. Dispositif selon la revendication 10, caractérisé en ce que la fréquence et/ou l'amplitude et/ou la quantité ou l'intensité des vibrations produites par le générateur de vibrations (26, 27) peuvent être réglées, selon la qualité intermédiaire et/ou finale mesurée de la nappe de matière fibreuse drainée, au moyen de réglage de tension du générateur de vibrations.

14. Dispositif selon la revendications 12 ou 13, comprenant plusieurs éléments de drainage, caractérisé en ce que les éléments de drainage (1), afin de générer une fréquence hétérodyne des mouvements des parties de décharge (24), sont connectés électriquement et reliés au réglage.

15. Dispositif selon une des revendications 9 à 14, caractérisé en ce que l'arête fixe d'entrée (23) de l'élement de drainage (1) au nombre d'au moins un est montée d'une façon fixe à une partie d'alimentation (22) compacte qui, à son côté de décharge, est reliée élastiquement à travers un pont (25) à une partie de décharge (24) mobile et/ou pivotable indépendamment du support (36, 37) de l'élément de drainage (1).

16. Dispositif selon une des revendications 9 à 14, caractérisé en ce que la surface de l'élement de drainage (1) au nombre d'au moins un orientée vers la bande de tamisage (2) passe d'une façon continue de l'arête d'entrée (23) jusqu'à la partie de décharge (24) ou son arête de décharge, respectivement.

17. Dispositif selon une des revendications 9 à 15, caractérisé en ce que l'élement au nombre d'au moins un est déplaçable en direction de la bande de tamisage (2), l'arête d'entrée (23) étant fixe.

18. Dispositif selon la revendication 17, caractérisé en ce que, dans la zone du trum ou compartiment, respectivement, de la bande de tamisage (2) conduit horizontalement, l'élément de drainage (1) au nombre d'au moins un est réglé verticalement.

19. Dispositif selon la revendication 17, caractérisé en ce que l'élément de drainage (1) est pivotable entièrement, afin d'ajuster l'angle entre la bande de tamisage (2) et la surface de l'élément de drainage (1) orientée vers celle-ci, l'arête d'entrée étant fixe.

20. Dispositif selon une des revendications 9 à 19, caractérisé en ce que - vu en direction de mouvement de la bande de tamisage (2) - au moins un élément de drainage (17, 7, 10) fixe, c'est-à-dire incapable d'être vibré, est disposé à une distance derrière l'élément au nombre d'au moins un qui comprend une arête fixe d'entrée (23) et une surface mobile par rapport à cette arête.
